# EUROPÄISCHE PATENTSCHRIFT

(11) **EP 2 710 924 B1**
(45) Veröffentlichungstag und Bekanntmachung des Hinweises auf die Patenterteilung: **07.09.2022**
(21) Anmeldenummer: 13004542.0
(22) Anmeldetag: 17.09.2013
(51) Int. Cl.: A47B 88/40

(54) **FÜHRUNGSMITTEL FÜR DIE BEWEGUNGSFÜHRUNG EINES MÖBELTEILS**
GUIDING MEANS FOR GUIDING A FURNITURE PART
MOYEN DE GUIDAGE POUR GUIDER UN ÉLÉMENT DE MEUBLE

(30) Priorität: 19.09.2012 DE 202012008995 U
(43) Veröffentlichungstag der Anmeldung: 26.03.2014
(73) Patentinhaber: Grass GmbH, 6973 Höchst (AT)
(72) Erfinder: Nachbaur, Jürgen, 6845 Hohenems (AT); König, Matthias, 6840 Götzis (AT)
(74) Vertreter: Otten, Roth, Dobler & Partner mbB Patentanwälte

(56) Entgegenhaltungen:
- EP-A1- 1 314 842
- EP-A1- 2 279 680
- WO-A1-2009/114887
- WO-A1-2009/114887
- AT-A4- 507 656
- DE-U1-202005 009 860
- DE-U1-202005 009 860
- DE-U1-202009 005 119
- None

## Beschreibung

### Stand der Technik

Vorrichtungen für die Beeinflussung der Bewegung eines an einem Möbelkorpus über Führungsmittel bewegbar aufgenommenen Möbelteils bzw. entsprechend ausgerüstete Möbel sind bekannt. Die Führungsmittel zum Beispiel zur Führung von linear verschieblichen Schubladen und dergleichen oder von verschwenkbaren Türen oder Klappen können zwei gleichartig wirkende und zueinander beabstandete Führungseinheiten umfassen.

Für die Bewegungsführung zum Beispiel einer Schublade relativ zum feststehenden Möbelkorpus kommen insbesondere zwei parallel ausgerichtete Führungen zum Einsatz, die quer zur Bewegungsrichtung der Schublade voneinander beabstandet sind, wobei der Abstand etwa einem Maß der Breite der Schublade entspricht.

Eine Führung kann als sogenannter Voll- oder Teilauszug mit zueinander teleskopartig zueinander verschiebbaren Schienen ausgebildet sein, wobei eine relativ zum Möbelkorpus feststehende Korpus- oder Festschiene und eine dem bewegbaren Möbelteil zugeordnete Bewegungs- oder Auszugschiene vorhanden sind, beim Vollauszug zusätzlich mit einer dazwischen wirkenden Mittelschiene.

Im betriebsfertigen Zustand ist die Bewegungsschiene lösbar mit dem bewegbaren Möbelteil verbunden, sodass das Möbelteil relativ zum Möbelkorpus in Öffnungs- bzw. in einer dazu entgegengesetzten Schließrichtung hin- und herbewegbar ist.

Die Bewegung kann insbesondere manuell über das Einwirken auf das Möbelteil durch eine Person bzw. ggf. unterstützt durch einen Antrieb mit einer gespannten Federanordnung erfolgen.

Ein innerhalb des Möbelteils bzw. des Möbelkorpus vorhandenen Nutzvolumens des Möbels insbesondere zur Unterbringung von Gegenständen ist in einer Schließposition des Möbelteils, relativ zum Möbelkorpus, wenn also kein Zugriff auf das Innere des Möbelteils möglich ist, unzugänglich bzw. verdeckt von Wandungen des Möbelteils und/oder des Möbelkorpus. In der Schließeposition ist insbesondere nur eine Frontseite des Möbelteils von außen am Möbel frei zugänglich. In einer von der Schließposition durch eine Bewegung des Möbelteils in Öffnungsrichtung teilweise oder vollständig geöffneten Öffnungsposition des Möbelteils ist das Nutzvolumen mehr oder weniger zugänglich.

Außerdem sind Justiermittel zur Vorgabe der Schließposition des bewegbaren Möbelteils relativ zum Möbelkorpus bekannt. Eine derartige Vorrichtung ist beispielsweise in der EP 2 279 680 A1 gezeigt.

Damit lässt sich beispielsweise ein Frontbild an einer Frontseite des Möbels derart einstellen, dass eine zu benachbarten Möbelabschnitten bündige Ausrichtung der Frontseite bzw. Vorderseite des Möbelteils in der Schließposition erreicht wird. Das Verstellen erfolgt im Millimeterbereich, sodass die Schließposition des Möbelteils relativ zum Möbelkorpus erhalten bleibt.

Um das Möbelteil aus der Schließposition, die in der Regel gesichert ist, zu entsichern bzw. auszulösen und eine anschließende Öffnungsbewegung zu ermöglichen, müssen in der Regel beide Führungen gleichzeitig bzw. gleichartig ausgelöst bzw. entsichert werden. Dabei ist ein in Schließrichtung zu überbrückender Auslöseweg an beiden Führungen nötig.

Um unabhängig vom Ort der Krafteinwirkung auf das Möbelteil beim Auslösen beide Führungen gleichartig zu bedienen, sind Übertragungsmittel vorgesehen, welche dabei zwischen den beiden Führungen synchronisierend wirken. Eine derartige Vorrichtung ist beispielsweise aus der EP 1 314 842 A1 bekannt.

### Aufgabe und Vorteile der Erfindung

Aufgabe der vorliegenden Erfindung ist es, bei einleitend beschriebenen Vorrichtungen bzw. entsprechenden Möbeln die Funktions- und Bediensicherheit zu verbessern, insbesondere was die Auslösesituation eines Möbelteils in der Schließposition betrifft.

Diese Aufgabe wird durch den unabhängigen Anspruch gelöst.

Die abhängigen Ansprüche zeigen vorteilhafte Varianten der Erfindung.

Die Erfindung geht aus von Führungsmittel für die Bewegungsführung eines an einem Möbelkorpus über die Führungsmittel bewegbar aufgenommenen Möbelteils, sodass das Möbelteil im Regelbetrieb über einen Bewegungsweg derart relativ zum Möbelkorpus bewegbar ist, dass abhängig von der Position entlang des Bewegungsweges ein Nutzvolumen am Möbelteil und/oder am Möbelkorpus zugänglich ist oder in einer relativ zum Möbelkorpus stillstehenden Schließposition des Möbelteils das Nutzvolumen verdeckt ist, wobei die Führungsmittel zwei zueinander beanstandete und gleichartig wirkende Führungseinheiten umfassen, wobei jede Führungseinheit eine dem Möbelteil zuordenbare Bewegungsschiene und eine dem Möbelkorpus zuordenbare Korpusschiene aufweist, wobei die Bewegungsschiene und die Korpusschiene jeder Führungseinheit zueinander verschiebbar sind, wobei jede Führungseinheit eine Vorrichtung mit Übertragungsmittel aufweist, wobei die Vorrichtung eine Ausstoßanordnung zum Ausstoßen des Möbelteils aus der Schließposition in eine Öffnungsrichtung und eine Einzugsanordnung zum Einziehen des Möbelteils in die Schließposition aufweist, wobei im montierten Zustand des Möbelteils zur Aufhebung der Schließposition des Möbelteils die Übertragungsmittel für eine synchrone Versetzbewegung der beiden Bewegungsschienen vorhanden sind, wobei die Versetzbewegung durch eine Bewegung des Möbelteils aus der Schließposition in eine Schließrichtung erfolgt, und wobei die Vorrichtung Justiermittel zur Vorgabe der Schließposition des bewegbaren Möbelteils relativ zum Möbelkorpus aufweist, mit denen das Möbelteil unter Beibehaltung einer geschlossenen Position entlang der mit den Führungsmitteln bereitgestellten Bewegungsrichtung verstellbar ist.

Nach einer Auslöseaktion beispielsweise durch ein Eindrücken des Möbelteils um einen geringen Weg in Schließrichtung kann das Möbelteil aus der Schließposition in Öffnungsrichtung herausbewegt werden, was manuell und/oder durch eine Öffnungsvorrichtung erfolgen kann.

Der Kern der Erfindung liegt darin, das die Justiermittel derart ausgebildet sind, dass mit der Verstellung der Schließposition des bewegbaren Möbelteils gekoppelt ein Einstellen der Position eines Gegenelements der Übertragungsmittel erfolgt, sodass mit dem Einstellen der Position des Gegenelements die Funktion der Übertragungsmittel unverändert erhalten bleibt.

Mit der Erfindung kann vorteilhafterweise die sichere Funktion der Übertragungsmittel in sämtlichen möglichen Einstellungen der Position des Möbelteils relativ zum Möbelkorpus in der Schließposition erhalten bleiben.

Bislang ist dies nicht immer oder nur teilweise möglich. Denn insbesondere bei größeren zum Beispiel maximal möglichen Einstellwegen, die mit der Einstellung der Position des geschlossenen Möbelteils überbrückt werden, kann es durch eine mit der Einstellung verbundene Relativbewegung von Teilen der Übertragungsmittel vorkommen, dass die Funktion der Übertragungsmittel nicht mehr oder nicht mehr in gewünschter Weise gegeben ist. Dies kann im negativen Fall bis zu einem Versagen der Funktion der Übertragungsmittel führen, so dass ggf. ein in der Schließposition gesichertes Möbelteil nicht entsichert werden kann. Ein solches Szenario wird erfindungsgemäß verhindert.

Denn mit dem Verstellen der Schließposition wird die Funktion der Übertragungsmittel nicht verändert, da diese gleichzeitig mitverstellt werden.

Andernfalls kann es bisher dazu kommen, dass ein Auslöseweg des geschlossenen Möbelteils durch ein Einwirken auf einer Seite der Frontseite des Möbelteils nur bei der zur Einwirkstelle näher gelegenen Führung der beiden Führungen zu deren Auslösung bzw. Entsicherung führt und die andere Führung nicht auslöst, da die Übertragungsmittel nicht mehr funktionieren. Ein Herausbewegen des Möbelteils, das mit beiden Führungen verbunden ist, kann jedoch nur erfolgen, wenn beide Führungen gleichartig bzw. synchron ausgelöst werden, andernfalls verharrt das Möbelteil in der über die nicht ausgelöste Führung gesicherte Schließposition.

Die Einstellung der Position der Übertragungsmittel erfolgt auch an dem Teil der Übertragungsmittel, der nicht an der Bewegungsschiene aufgenommen ist. Dabei ist es vorteilhaft, dass sämtliche betroffenen Teile bzw. Bauteile entsprechend insbesondere identisch eingestellt werden. Die Übertragungsmittel umfassen zusammenwirkende Elemente wie ein Kontaktelement an der Bewegungsschiene und ein mit dem Kontaktelement zusammenwirkendes Gegenelement an der Korpus- oder.Festschiene. Mit der Einstellung wird erfindungsgemäß das Gegenelement entsprechend der Verstellung des Kontaktelements, das an der Bewegungsschiene vorhanden ist, eingestellt bzw. verstellt.

Das Kontaktelement selbst, das an der Bewegungsschiene vorhanden ist, wobei die Schließposition des Möbelteils durch eine entsprechende Verstellung der Bewegungsschiene erfolgt, muss nicht gesondert eingestellt werden, da es mit dem Möbelteil bzw. der Bewegungsschiene verstellt wird. Die erfindungsgemäße Vorrichtung ist derart ausgebildet, dass das Gegenelement an der Korpusschiene entsprechend vorgebbar eingestellt bzw. nachgestellt wird, insbesondere in Richtung und Betrag entsprechend der Verstellung des Möbelteils bzw. des Kontaktelements.

Die Vorrichtung umfasst eine Ausstoßanordnung zum Ausstoßen des Möbelteils aus der Schließposition in eine Öffnungsrichtung und eine Einzuganordnung zum Einziehen des Möbelteils in die Schließposition.

Die Ausstoßanordnung und die Einzuganordnung sind bevorzugt an der Führung vorhanden insbesondere ist ein Grundbauteil mit wesentlichen Bauteilen der beiden Anordnungen lösbar an der Korpusschiene anbringbar, wobei ein Zusammenwirken mit der Bewegungsschiene zum Ausstoßen bzw. Öffnen und Einziehen des bewegbaren Möbelteils auf einem letzten Teilweg bis zum Erreichen der Schließposition eingerichtet ist. An der Führung bzw. der Bewegungsschiene sind hierfür abgestimmte Elemente oder Abschnitte ausgebildet.

Das Grundbauteil ist beispielsweise an einem horizontal sich erstreckenden Abschnitt der Korpusschiene ansteckbar, mit einem vergleichsweise geringen Abstand benachbart zu Abschnitten der Bewegungsschiene.

Zur Bereitstellung einer Kraft zum Ausstoßen bzw. Einziehen des Möbelteils ist jeweils für die Ausstoßanordnung und die Einzuganordnung ein abwechselnd auf- und entladbarer mechanischer Kraftspeicher vorhanden, insbesondere mit einer Federanordnung beispielsweise mit einer Spiralfeder. Der im geladenen Zustand vorhandene Ausstoß-Kraftspeicher der Ausstoßanordnung bewirkt nach der Auslöseaktion bzw. Entriegelung der Schließposition des Möbelteils ein Ausstoßen des Möbelteils auf einer ersten Teilstrecke in Öffnungsrichtung, wobei sich der Ausstoß-Kraftspeicher zumindest teilweise entlädt. Der Einzug-Kraftspeicher der Einzuganordnung dient insbesondere dazu, das Möbelteil bei einer Bewegung in Schließrichtung aus einer teilweise geöffneten Position relativ zum Möbelkorpus in die vollständig geschlossene Schließposition einzuziehen. Bei diesem Vorgang entlädt sich der Einzug-Kraftspeicher ebenfalls zumindest teilweise.

Ein vor einem erneuten Wirken nötiges Laden der jeweiligen Kraftspeicher erfolgt insbesondere gekoppelt mit im Regelbetrieb mittels der Führungsmittel stattfindenden Bewegungen des Möbelteils in Öffnungs- bzw. Schließrichtung bei der Nutzung des Möbelteils durch eine Person, zum Beispiel durch ein Weiteröffnen des Möbelteils nach dem Ausstoßen mit der Ausstoßanordnung.

Weiter ist es vorteilhaft, dass die Justiermittel ausgebildet sind, dass die Einstellung der Position der Übertragungsmittel und die Verstellung der Schließposition des bewegbaren Möbelteils relativ zum Möbelkorpus im gleichen Maß und/oder in gleicher Richtung erfolgt. Damit wird erreicht, dass bezogen auf eine vor einer Verstellung der Schließposition existierende vorgegebene optimale Funktionssituation der Übertragungsmittel, diese sichere Funktion der Übertragungsmittel auch nach der Schließpositionsverstellung erfüllt ist.

Die Justiermittel sind so gestaltet dass nach der Verstellung der Schließposition des bewegbaren Möbelteils relativ zum Möbelkorpus exakt die gleiche Funktionssituation der Übertragungsmittel herrscht wie vor der Verstellung der Schließposition. Für eine erstmalige Montagesituation des bewegbaren Möbelteils am Möbelkorpus über die Führungsmittel muss dann lediglich eine optimale Funktionssituation der Übertragungsmittel eingerichtet werden, wobei vorteilhafterweise dabei nicht die exakte Schließposition relativ zum Möbelkorpus berücksichtigt werden muss. Mit der Erfindung lässt sich auch vorteilhaft erreichen, dass ausgehend von einer erfolgten Erstmontage durch einen Fachmann, von der angenommen wird, dass damit eine ideale Situation der Übertragungsmittel bereitgestellt ist, bei einem späteren Nachstellen der Schließposition des Möbelteils keine Veränderung der zuvor eingerichteten idealen Funktion der Übertragungsmittel erfolgt. Damit kann auch später schnell und unkompliziert ein Frontbild am Möbel korrigiert werden.

Ein Verstellen der Schließposition des bewegbaren Möbelteils kann beispielsweise werkzeuglos oder mit einem Werkzeug erfolgen, zum Beispiel durch ein einfaches Verdrehen von Stellmitteln in zwei unterschiedliche Richtungen, wobei das Möbelteil in Öffnungs- und in Schließrichtung relativ zum Möbelkorpus insbesondere gemeinsam mit der Bewegungsschiene zum Beispiel um maximal wenige Millimeter stufenlos verstellbar ist.

Des Weiteren ist es vorteilhaft, dass die Justiermittel ausgebildet sind, dass die Einstellung der Position der Übertragungsmittel und die Verstellung der Schließposition des bewegbaren Möbelteils relativ zum Möbelkorpus mit einer Übersetzung oder mit einer Untersetzung erfolgt.

Die Über- oder Untersetzung ist insbesondere vergleichsweise gering. Damit lässt sich eine Anpassung der Funktion der Übertragungsmittel in Abhängigkeit der Schließposition des bewegbaren Möbelteils erzielen. Beispielsweise ist es denkbar, dass abhängig von der Schließposition des Möbelteils relativ zum Möbelkorpus ein geringfügig unterschiedlicher Versetzweg von Teilen der Übertragungsmittel bereitgestellt ist. Die Justiermittel sind dabei so gestaltet, dass in sämtlichen möglichen durch Verstellung einrichtbaren Schließpositionen die Funktion der Übertragungsmittel sicher gewährleistet ist.

Die Verstellung der Schließposition des bewegbaren Möbelteils erfolgt durch eine Verstellung eines mechanischen Anschlags relativ zum Möbelkorpus, wobei der Anschlag die Schließposition des Möbelteils vorgibt. Der Anschlag kann insbesondere in Schließ- bzw. Öffnungsrichtung des Möbelteils bewegbar verstellt werden. Der Anschlag ist bevorzugt über einen Schiebesitz hin- und herbewegbar. Beispielsweise wird über die Position des Anschlags die mit der Einzuganordnung definierte Schließposition des Möbelteils dadurch bestimmt, dass ein Fangelement, das mit einem Abschnitt des Möbelteil-Führungselements bzw. der Bewegungsschiene zeitweise koppelbar ist, unter Wirkung des Einzug-Kraftspeichers bis gegen den Anschlag gezogen wird und dort ansteht. Der Anschlag wirkt demgemäß als Bewegungsstop für ein vom Einzug-Kraftspeicher beaufschlagten und versetzbaren Abschnitt bzw. Teil der Einzuganordnung, die bis auf ein Fangelement an der Bewegungsschiene an der Korpusschiene vorhanden ist. Das Fangelement ist insbesondere vorstehend an einer Außenseite der Bewegungsschiene vorhanden und ist über einen Teilbewegungsweg der Bewegungsschiene mit dem vom Kraftspeicher beaufschlagten Teil, zum Beispiel einem Klinkenteil, gekoppelt.

Eine vorteilhafte Variante des Erfindungsgegenstandes zeichnet sich dadurch aus, dass ein Klinkenteil vorhanden ist, mit dem in der Schließposition des Möbelteils ein am Möbelteil-Führungselement vorhandenes Fangelement zusammenwirkt, wobei das Klinkenteil unter Wirkung eines Einzugkraftspeichers der Vorrichtung steht. Insbesondere wird das Klinkenteil in der Schließposition gegen den mechanischen Anschlag gedrückt.

Das insbesondere verschieblich gelagerte Klinkenteil dient zur zeitweiligen Verbindung zwischen der Bewegungsschiene und dem Einzug-Kraftspeicher, um das Möbelteil auf einem letzten Teilweg vor Ereichen der Schließposition mit der Kraft des Einzug-Kraftspeichers einzuziehen. In der Schließposition des dann stillstehenden Möbelteils steht das Klinkenteil an dem Anschlag an und ist gegen ein Bewegen in Schleißrichtung blockiert. Dabei wirkt der Einzug-Kraftspeicher mit seiner verbleibenden gespeicherten Kraft weiterhin auf das Klinkenbauteil und hält dieses angedrückt gegen den Anschlag. Da das Klinkenbauteil mit dem Fangelement der Bewegungsschiene gekoppelt ist, wird die Bewegungsschiene und damit das Möbelteil in der Schließposition gehalten bzw. gesichert, unter Wirkung der Restkraft des Einzug-Kraftspeichers.

Mit der Verstellung des Anschlags in der eingezogenen Stellung wird also auch das Möbelteil in der Schließposition verstellt. Das Klinkenbauteil ist dabei in seiner eingezogenen Stellung in Schließrichtung blockiert, ist jedoch so gelagert, dass das Klinkenbauteil bei einer späteren Auslösebewegung des Möbelteils samt dem mitbewegten Möbelteil-Führungselement seitlich ausweichen kann und dabei die Verbindung mit dem Fangelement bzw. dem Möbelteil aufgehoben wird. Dies wird durch das Eindrücken des geschlossenen Möbelteils um wenige Millimeter in Schließrichtung erreicht, wobei das Fangelement auf das Klinkenteil so einwirkt, dass dieses seitlich ausweicht und das Fangelement vom Klinkenteil entkoppelt wird. Das nun frei bewegliche Möbelteil wird durch den geladenen Ausstoß-Kraftspeicher, der in Öffnungsrichtung vorgespannt gegen das Möbelteil-Führungselement wirkt, jedoch schwächer ist als die Restkraft des Einzug-Kraftspeichers, nach vorne bzw. in Öffnungsrichtung bewegt.

Ein Stellteil der Vorrichtung ist in zwei entgegengesetzte Richtungen verstellbar, wobei das Stellteil mit dem mechanischen Anschlag gekoppelt ist. Bevorzugt ist das Stellteil an der Korpusschiene versetzbar gelagert anbringbar und als ein Blechteil ausgebildet, an dem der Anschlag vorhanden ist und mit dem ein der Korpusschiene zugeordneter Teil der Übertragungsmittel zusammenwirkt.

Eine vorteilhafte Ausgestaltung der Erfindung zeichnet sich dadurch aus, dass ein Freistellabschnitt vorhanden ist, welcher in der Schließposition des Möbelteils eine Ausweichbewegung für ein Gegenelement ermöglicht, sodass die Schließposition des Möbelteils aufhebbar ist, wobei der Freistellabschnitt mit der Verstellung der Schließposition des bewegbaren Möbelteils mitverstellbar ist. Der Freistellabschnitt ist vorteilhaft mit dem Anschlag verbunden. Der Freistellabschnitt ermöglicht es dem Klinkenteil in der am Anschlag anstehenden Schließposition des Möbelteils seitlich auszuweichen und so die Zug-Verbindung des Einzug-Kraftspeichers am Möbelteil aufzuheben.

Insbesondere ist an dem Stellteil sowohl der Anschlag als auch der Freistellabschnitt für eine Ausweichbewegung des Klinkenteils vorhanden. Das Stellteil, der Anschlag und der Freistellabschnitt können durch unterschiedliche Bauteile, die miteinander lösbar verbindbar sind, gebildet sein. Der Freistellabschnitt ist an dem Anschlag bzw. dem Teil, an welchem der Anschlag vorhanden ist, angebracht. Der vom Freistellabschnitt bereitgestellte seitliche Ausweichweg für das Klinkenteil kann in der Art einer Kulissenführung ausgestaltet sein.

Der Freistellabschnitt stellt für das Klinkenteil insbesondere einen seitlichen Ausweichweg für die Ausweichbewegung des Klinkenteils quer zur Schließ- bzw. Öffnungsrichtung des Möbelteils bereit, wenn das Klinkenteil an dem Anschlag ansteht. Das dazugehörige Zusammenwirken von Klinkenteil und Freistellabschnitt kann beispielsweise durch zumindest einen vorstehenden Abschnitt am Klinkenteil erfolgen, wobei der Abschnitt in eine passende und als Führung dienende Ausnehmung an dem Freistellabschnitt eingreift.

Insbesondere umfasst der Freistellabschnitt die Kulissenführung für das Klinkenteil in der Anschlagstellung am Anschlag.

Weiter wird vorgeschlagen, dass gemäß einer vorteilhaften Ausbildung des Erfindungsgegenstandes die Justiermittel eine Drehverstellung umfassen. Beispielsweise kann dies vorteilhaft mit einem Drehwerkzeug geschehen. Die Drehverstellung kann so positioniert sein, dass das Verdrehen zum Beispiel bei relativ zum Möbelkorpus geöffneter Stellung des Möbelteils problemlos erfolgen kann. Die Drehverstellung kann z. B. ein Schneckengewinde umfassen, das um einen positionsfesten Drehpunkt drehbar ist und welches mit einem Gegenabschnitt beispielsweise am Stellteil kämmt.

Auch wird vorgeschlagen, dass vorteilhafterweise die Vorrichtung für eine lösbare werkzeuglose Anbringung an der Führungseinheit ausgebildet ist.

Vorteilhafterweise sind die Übertragungsmittel mit dem Stellteil und dem Freistellabschnitt derart gekoppelt, dass bei einer Verstellung der Schließposition des bewegbaren Möbelteils eine gemeinsame Verstellung des Freistellabschnitts und der Übertragungsmittel erfolgt. Mit der Verstellung werden damit alle relevanten Teile mitverstellt, wobei das funktionsrichtige Zusammenspiel der Teile erhalten bleibt.

Außerdem ist eine Führungseinheit für die Bewegungsführung eines Möbelteils relativ zu einem Möbelkorpus mit einer dem Möbelteil zuordenbaren Bewegungsschiene und einer dem Möbelkorpus zuordenbaren Korpusschiene vorhanden, wobei die Bewegungsschiene und die Korpusschiene zueinander verschiebbar sind, wobei eine Ausstoßanordnung zum Ausstoßen des Möbelteils aus der Schließposition in eine Öffnungsrichtung und eine Einzuganordnung zum Einziehen des Möbelteils in die Schließposition umfasst. Erfindungsgemäß sind zwei Führungseinheiten vorhanden. Gegebenenfalls kann zudem eine zwischen der Bewegungsschiene und der Korpusschiene wirkende Mittelschiene vorgesehen sein. Die Führungseinheit kann als Schienenführung insbesondere als sogenannter Vollauszuq für Schubladen und dergleichen ausgestaltet sein. Der wesentliche Aspekt der erfindungsgemäßen Führungseinheit liegt darin, dass die Ausstoßanordnung und die Einzuganordnung in Verschieberichtung der Bewegungsschiene relativ zur Korpusschiene betrachtet zueinander,versetzt und positionsfest an der Führungseinheit vorhanden sind. Damit können die Ausstoßanordnung und die Einzuganordnung besonders platzsparend bzw. kompakt an der Führungseinheit vorgesehen werden. Bevorzugt sind die beiden Einheiten an einem horizontal sich erstreckenden Abschnitt der Korpusschiene vorhanden. Die Ausstoßanordnung ist insbesondere als Touch-Latch-Vorrichtung ausgebildet bzw. mit einer Touch-Latch-Funktionalität versehen. Die Einzuganordnung umfasst insbesondere zwei Mitnehmer an der Bewegungsschiene, die mit Gegenabschnitten der Einzuganordnung an der Korpusschiene abhängig von der Verschiebestellung der beiden Schienen zueinander bzw. abhängig von der Verschieberichtung der sich bewegenden Bewegungsschiene zusammenwirken. Die Einzuganordnung weist insbesondere eine Schwenkklinke auf, die mit einer als Kraftspeicher dienenden Feder der Einzuganordnung gekoppelt ist. Die Schwenkklinke ist vorteilhaft seitlich zur Ausstoßanordnung und/oder einem Dämpfer der Einzuganordnung vorgesehen.

Ein weiterer wesentlicher Aspekt der Erfindung ist darin zu sehen, dass die Führungseinheit für die Bewegungsführung eines Möbelteils relativ zu einem Möbelkorpus eine Vorrichtung für die Bewegungsbeeinflussung des Möbelteils in einer der oben definierten Ausbildungen aufweist. Beispielsweise können Bauteile der Vorrichtung lösbar an der Führungseinheit angebracht sein.

Vorteilhafterweise ist die Vorrichtung für die Bewegungsbeeinflussung an der Korpusschiene oder an der Bewegungsschiene vorhanden. Nicht ausgeschlossen ist eine Anbringung zumindest von Teilen der Vorrichtung an dem Möbelkorpus und/oder dem bewegbaren Möbelteil.

Die Erfindung betrifft außerdem ein Möbel mit einem Möbelteil, das an einem Möbelkorpus über die Führungsmittel bewegbar aufgenommen ist, wobei eine Vorrichtung gemäß einer der oben genannten Ausbildungen vorgesehen ist.

So lassen sich die oben erläuterten Vorteile bei einem Möbel einrichten. Besonders vorteilhaft kann insbesondere ein einheitliches Frontbild mit zueinander fluchtenden Frontseiten bei einem Möbel eingerichtet werden, das mehrere Möbelteile in dem Möbelkorpus aufweist. Denn durch Bauteil- bzw. Montagetoleranzen ist es im erstmals montierten Zustand des Möbels in der Regel so, dass die Frontseiten der verschiedenen Möbelteile im Möbelkorpus zueinander in Bewegungsrichtung des Möbelteils etwas versetzt stehen. Mit einem Verstellen mit der erfindungsgemäßen Vorrichtung für die Bewegungsbeeinflussung eines Möbelteils kann dann das Frontbild des Möbelteils problemlos angepasst werden.

### Figurenbeschreibung

Weitere Vorteile und Merkmale der Erfindung sind anhand eines in den Figuren teils schematisiert gezeigten Ausführungsbeispiels der Erfindung näher erläutert. Im Einzelnen zeigt:
Figur 1 bis Figur 5
   eine Draufsicht auf eine erfindungsgemäße Vorrichtung an einer teilweise dargestellten Führungseinheit in unterschiedlichen Betriebssituationen,
Figur 6
   die Anordnung gemäß der Figuren 1 bis 5 in Vollansicht von oben in einer weiteren Betriebstellung,
Figur 7
   eine perspektivische Vollansicht der Anordnung gemäß Figur 1 von unten,
Figur 8
   die erfindungsgemäße Vorrichtung unter Weglassung einzelner Bauteile von unten ohne Führungseinheit und
Figur 9
   ein vergrößertes Detail einer Einheit der erfindungsgemäßen Vorrichtung von oben.

Die in den Figuren dargestellte Anordnung umfasst eine als Möbelteilvorrichtung 1 ausgebildete erfindungsgemäße Vorrichtung für die Bewegungsbeeinflussung eines Möbelteils, das in den Figuren eine nicht dargestellte Schublade betrifft. Die Schublade ist mit zwei gleichartigen teleskopierbaren Führungen verschieblich relativ zu einem ebenfalls nicht dargestellten Möbelkorpus bewegbar. Figur 1 zeigt die Möbelteilvorrichtung 1 an einer Führung 2, die eine Korpusschiene 3, eine Mittelschiene 4 und eine Schubladenschiene 5 umfasst. Die Korpusschiene 3 ist positionsfest innenseitig an einer Wand des Möbelkorpus festlegbar, wobei die Schubladenschiene 5 unterhalb eines Bodens der Schublade vorhanden ist und über einen Haken 6 an der Schubladenschiene 5 mit einem rückseitigen Bereich der Schublade lösbar verbunden ist, so dass die Schubladenschiene 5 gemeinsam mit der Schublade gemäß des Pfeils P1 in Öffnungsrichtung bzw. gemäß des Pfeils P2 in Schließrichtung jeweils begrenzt hin- und herbewegbar ist.

An der Führung 2 ist eine an sich bekannte Einzuganordnung 7 mit einem als Spiralfeder 8 ausgebildeten Einzug-Kraftspeicher zum Einziehen der Schubladenschiene 5 in eine Schließposition gemäß Figur 1 vorhanden. In der Schließposition wird im montierten Betriebszustand unter der Wirkung einer nach dem Einziehen verbleibenden Zugkraft durch die Spiralfeder 8 die Schublade in Schließrichtung P2 relativ zum Möbelkorpus gehalten.

Des Weiteren ist an der Korpusschiene 3 eine nicht näher ersichtliche Ausstoßvorrichtung vorhanden, mit welcher die Bewegungsschiene 5 und damit die Schublade aus der Schließposition bzw. einer dazu nur um wenige Millimeter in Richtung P2 versetzen Auslöseposition gemäß Figur 2 unter Wirkung eines geladenen Ausstoß-Kraftspeichers in Öffnungsrichtung P1 relativ zur Korpusschiene 3 bewegbar ist. Das Ausstoßen erfolgt über eine erste Teilstrecke einer gesamt möglichen Verschiebestrecke der Schubladenschiene 5.

In der Schließposition gemäß Figur 1 verbleibt die Schubladenschiene 5 unter der Wirkung der gegenüber dem Ausstoß-Kraftspeicher stärkeren Spiralfeder 8 in der Schließposition. Erst bei einem Einwirken von außen auf die Schublade durch z. B. ein Eindrücken einer Front der Schublade in Schließrichtung P2 wird die Schubladenschiene 5 in die Auslöseposition gemäß Figur 2 gebracht, so dass in der Folge die Wirkung der Spiralfeder 8 auf die Schubladenschiene 5 aufgehoben wird und der geladenen Ausstoß-Kraftspeicher die Schubladenschiene 5 gemäß Figur 3 in Öffnungsrichtung P1 ausstößt.

Figur 4 betrifft den Betriebszustand der frei beweglichen Schubladenschiene 5 bzw. Schublade. Gemäß Figur 5 wird die beim vorherigen Einziehen teilweise entladene Spiralfeder 8 durch manuelles Weiteröffnen der Schublade bzw. durch ein Bewegen der Schubladenschiene 5 in Öffnungsrichtung P1 gespannt, hier also gelängt, was weiter unten noch erläutert ist. Am Ende des Ladevorgangs der Spiralfeder 8 gemäß Figur 6 wird der verschiebliche Angriffspunkt der Spiralfeder 8 an einem Klinkenteil 9 so ausgelenkt bzw. verschwenkt, dass die gespannte Spiralfeder 8 durch ein Festhalten des Klinkenteils 9 in dieser gespannten Situation verbleibt.

Das für unterschiedliche Betriebssituationen eingerichtete Zusammenspiel der Bewegung der Schublade mit der Möbelteilvorrichtung 1 wird über die Schubladenschiene 5 über daran vorhandene Betätigungsmittel realisiert. Hierfür sind an einem vertikal sich erstreckenden Abschnitt 5a der Schubladenschiene 5 ein bügelförmiger erster Mitnehmer 10 mit zwei Enden 10a und 10b und ein zweiter Mitnehmer 11 fest fixiert ausgebildet, welche jeweils zeitweise mit dem Klinkenteil 9 zusammenwirken.

In der Schließposition gemäß Figur 1 ist das Ende 10b am Klinkenteil 9 gefangen, wobei die Spiralfeder 8 eine Zugkraft auf das Klinkenteil 9 ausübt und dabei eine Kante 9a des Klinkenteils 9 gegen einen Anschlag 12, der an einem Anschlagteil 23 ausgebildet ist, heranzieht.

Durch einen Auslösehub der geschlossenen Schublade bzw. der Schubladenschiene 5 beim Eindrücken in Schließrichtung P2 gemäß Figur 2 drückt das Ende 10a das Klinkenteil 9 in Richtung P3 in eine Ausweichkulisse 13, womit der Mitnehmer 10 und das Klinkenteil 9 entkoppelt sind, so dass in der Folge die Spiralfeder 8 auf die Schubladenschiene 5 wirkungslos wird. Die Ausweichkulisse 13 ist an einem der Korpusschiene 3 zugeordneten Kulissenelement 18 mit Einschnitten 14 und 15 ausgebildet, wobei am Klinkenteil 9 zwei nach unten abstehende Nasen 16 und 17 vorhanden sind, die passend auf die Einschnitte 14 und 15 abgestimmt sind.

An der von der Kraft der Spiralfeder 8 freigestellten Schubladenschiene 5 kann nun der geladene Ausstoß-Kraftspeicher wirksam werden, so dass die Schubladenschiene 5 in Richtung P1 bewegt wird, wobei nach einer kurzen Distanz das Ende 10b das Klinkenteil 9 entgegen der Richtung P3 aus der Ausweichkulisse 13 wieder zurückstellt. Die Schubladenschiene 5 kann sich anschließend in Öffnungsrichtung P1 solange frei bewegen, bis der zweite Mitnehmer 11 und das Klinkenteil 9 ineinandergreifen (Figur 5) und durch ein manuelles Weiteröffnen der Schublade bzw. der. Schubladenschiene 5 das Klinkenteil 9 in Richtung P1 mitgenommen und dabei gespannt bzw. geladen wird. Bei komplett gespannter Spiralfeder 8 schwenkt das Klinkenteil 9 etwas zur Seite in eine Halteposition gemäß Figur 6, so dass der Mitnehmer 11 vom Klinkenteil 9 freikommt. Die Schubladenschiene 5 ist dann bis zu einer maximalen Öffnungsstellung in Richtung P1 frei verschiebbar.

Beim anschließenden Zurückbewegen der Schubladenschiene 5 in Schließrichtung P2 kommt der Mitnehmer 10 an dem Klinkenteil 9 in Anlage, womit dieses aus der Halteposition zurückschwenkt und mittels der Einzuganordnung 7 das Klinkenteil 9 vom Mitnehmer 10 in Richtung P2 unter der Wirkung der geladenen Spiralfeder 8 mitgenommen wird und die Schubladenschiene 5 in Schließrichtung P2 bis zum Erreichen der Schließposition mit dem Anstoßen des Klinkenteils 9 am Anschlag 12 einzieht.

Des Weiteren steht auf einem dem Abschnitt 5a gegenüberliegenden vertikalen Abschnitt 5b der Schubladenschiene 5 ein als Stift 19 ausgebildetes Kontaktelement an der Schubladenschiene 5 ab, der zur Bedienung einer an der Korpusschiene 3 angebrachten Synchronisationseinrichtung zur Synchronisation der Eindrückbewegung der Schubladenschiene 5 mit einer entsprechenden Bewegung einer anderen Schubladenschiene einer zweiten der Führung 2 entsprechenden Führung am betreffenden Möbelteil dient. Der Stift 19 steht in der Schließposition des Möbelteils gemäß Figur 1 bzw. gemäß Figur 9 an einem vorgespannten auslenkbaren Schwenkbügel 20 der Synchronisationseinrichtung an. Der Schwenkbügel 20 ist um eine horizontale Achse S quer zur Verschieberichtung der Schubladenschiene 5 begrenzt gemäß P4 verschwenkbar. In der vorgespannten Grundstellung des Schwenkbügels 20 gemäß Figur 1 bzw. Figur 9 kommt der Stift 19 in einer Mulde zwischen zwei sich nach außen aufweitende Zinken 20a und 20b des Schwenkbügels 20 in Anlage.

In der Grundstellung des Schwenkbügels 20, der z. B. um ca. 60 Winkelgrade gegen die Kraft einer Schwenkbügel-Feder in Richtung P4 verschwenkbar ist, kann der Stift 19 an der Schubladenschiene 5 zwischen die Zinken 20a und 20b ein- bzw. ausfahren. In der Schließposition des Möbelteils steht der Stift 19 am hinteren Zinken 20b an, wobei der Stift 19 bei einem Eindrücken der Schubladenschiene 5 in Schließrichtung P2 den hinteren Zinken 20b nach hinten drückt, so dass der Schwenkbügel 20 samt einem daran vorhandenen Zapfen 21 um die Achse S in Richtung P4 verschwenkt, womit ein zum Schwenkbügel 20 entsprechender weiterer Schwenkbügel an der anderen Führung am Möbelteil entsprechend verschwenkt und damit die dortige Schubladenschiene synchron in Richtung P2 verschoben wird. Hierfür ist am Zapfen 21 eine Verlängerung vorhanden (nicht gezeigt), die an einem Zapfen des weiteren Schwenkbügels entsprechend angreift.

In der Folge wird an der anderen Führung das dortige Klinkenteil ebenfalls seitlich in eine Ausweichkulisse gedrückt, womit beide Führungen synchron frei sind für die Wirkung des jeweiligen Ausstoß-Kraftspeichers auf die dazugehörige Schubladenschiene.

Der Stift 19 kann in der vorgespannten Grundstellung des Schwenkbügels 20 zwischen die Zinken 20a, 20b in Schließrichtung P2 einfahren oder von diesen in Öffnungsrichtung P1 freikommen, da dann der Stift 19 oberhalb des vorderen Endes des Zinkens 20a vorbeibewegbar ist. Die beiden Zinken 20a, 20b sind hierfür so ausgebildet, dass in der vorgespannten Grundstellung des Schwenkbügels 20 das freie Ende des vorderen Zinkens 20a horizontal etwas tiefer liegt als das freie Ende des hinteren Zinkens 20b.

Ausgehend von der Schließposition gemäß Figur 1 bewirkt der Stift 19, beim Eindrücken der Schubladenschiene 5 in Richtung P2 (Figur 2), durch Andrücken innen am hinteren Zinken 20b ein Verschwenken des Schwenkbügels 20 und damit ein Verdrehen gemäß P4 des mit dem Schwenkbügel 20 verbundenen Zapfens 21 um die Achse S.

Bei der Einstellung der exakten Schließposition der Schublade, zum Beispiel für ein einheitliches Frontbild des Möbels mit zueinander fluchtenden Frontseiten sämtlicher Frontabschnitte des Möbels, wird die Schubladenschiene 5 über eine Verstellung des Anschlags 12 in Richtung P1 oder P2 im Millimeterbereich verstellt und dabei auch der Stift 19. Um zu Erreichen, dass mit dem Verstellen der Schubladenschiene der Stift 19 und ein Synchronisationsteil 24 mit dem daran vorhandenen Schwenkbügel 20 keine zu Figur 9 andere Relativstellung zueinander einnehmen, was ein Versagen der Synchronisationswirkung zur Folge haben kann, ist mit dem Verstellen der Schubladenschiene 5 bzw. des Anschlags 12 erfindungsgemäß eine insbesondere gleichartige Verstellung des Schwenkbügels 20 eingerichtet. Dies wird mit Hilfe einer Einheit 22 gemäß Figur 9 realisiert. Die Einheit 22 ist vorteilhaft sehr flach bauend aus Blechteilen aufgebaut, umfassend das Kulissenelement 18 mit der Ausweichkulisse 13, das Anschlagteil 23 mit einer den Anschlag 12 bildenden Bauteilkante und das Synchronisationsteil 24 mit dem oben beschriebenen Schwenkbügel 20. Die drei Blechteile sind z. B. von Hand miteinander lösbar zusammensteckbar.

Im gezeigten erfindungsgemäßen Ausführungsbeispiel erfolgt eine identische bzw. im Maß und in der Richtung gleiche hier lineare Verstellung des Anschlags 12 und des Synchronisationsteils 24 nach vorne oder nach hinten gemäß des Doppelpfeils P5 (Figur 7).

Die hierfür eingerichtete gemeinsamen Verstellung der Einheit 22 relativ zu einem horizontalen Abschnitt 3a der Korpusschiene 3 erfolgt vorteilhaft stufenlos, beispielsweise mit einem maximalen Verstellweg nach vorne bzw. hinten um wenige Millimeter. Die Einheit 22 ist im Bereich einer auf die Einheit 22 abgestimmten, im Abschnitt 3a vorhandenen, Aufnahmekontur 26 mit einer Öffnung 27 und weiteren im Abschnitt 3a vorhandenen Ausnehmungen zur kulissenartigen Schiebführung der Einheit 22 am Abschnitt 3a angebracht.

Mit der Verstellung der Einheit 22 wird erfindungsgemäß auf vorteilhafte Weise der Anschlag 12 und das Synchronisationsteil 24 identisch in Richtung und Betrag verstellt. Die Verstellung an der am Möbel installierten Führung 2 erfolgt über ein von oben am Abschnitt 3a zugängliches und in beide Drehrichtungen um die Drehachse D verdrehbares Schneckenrad 25. Die im Montagezustand vertikale Drehachse D ist gegenüber der Korpusschiene 3 bzw. dem Abschnitt 3a positionsfest. Das Schneckenrad 25 weist oberseitig zum Beispiel eine Eingreifkontur für den Eingriff eines Drehwerkzeugs auf.

Am Schneckenrad 25 ist unterseitig ein Schneckengang ausgebildet, der mit drei am Anschlagteil 23 nach oben vorstehenden leicht gebogenen Stellrippen 28 zusammenwirkt, wobei durch Verdrehen des Schneckenrads 25 abhängig von der Drehrichtung die Einheit 22 in Richtung P1 oder P2 verstellbar ist.

### Bezugszeichenliste:

- 1: Möbelteilvorrichtung
- 2: Führung
- 3: Korpusschiene
- 3a: Abschnitt
- 4 .: Mittelschiene
- 5: Schubladenschiene
- 5a: Abschnitt
- 5b: Abschnitt
- 6: Haken
- 7: Einzuganordnung
- 8: Spiralfeder
- 9: Klinkenteil
- 9a: Kante
- 10: Mitnehmer
- 10a: Ende
- 10b: Ende
- 11: Mitnehmer
- 12: Anschlag
- 13: Ausweichkulisse
- 14: Einschnitt
- 15: Einschnitt
- 16: Nase
- 17: Nase
- 18: Kulissenelement
- 19: Stift
- 20: Schwenkbügel
- 20a, 20b: Zinke
- 21: Zapfen
- 22: Einheit
- 23: Anschlagteil
- 24: Synchronisationsteil
- 25: Schneckenrad
- 26: Aufnahmekontur
- 27: Öffnung
- 28: Stellrippe

## Patentansprüche

1. Führungsmittel für die Bewegungsführung eines an einem Möbelkorpus über die Führungsmittel bewegbar aufgenommenen Möbelteils, sodass das Möbelteil im Regelbetrieb über einen Bewegungsweg derart relativ zum Möbelkorpus bewegbar ist, dass abhängig von der Position entlang des Bewegungsweges ein Nutzvolumen am Möbelteil und/oder am Möbelkorpus zugänglich ist oder in einer relativ zum Möbelkorpus stillstehenden Schließposition des Möbelteils das Nutzvolumen verdeckt ist, wobei die Führungsmittel zwei zueinander beabstandete und gleichartig wirkende Führungseinheiten (2) umfassen, wobei jede Führungseinheit (2) eine dem Möbelteil zuordenbaren Bewegungsschiene (5) und eine dem Möbelkorpus zuordenbaren Korpusschiene (3) aufweist, wobei die Bewegungsschiene (5) und die Korpusschiene (3) jeder Führungseinheit (2) zueinander verschiebbar sind, wobei jede Führungseinheit eine Vorrichtung mit Übertragungsmittel aufweist, wobei die Vorrichtung eine Ausstoßanordnung zum Ausstoßen des Möbelteils aus der Schließposition in eine Öffnungsrichtung und eine Einzuganordnung (7) zum Einziehen des Möbelteils in die Schließposition aufweist,
wobei im montierten Zustand des Möbelteils zur Aufhebung der Schließposition des Möbelteils die Übertragungsmittel für eine synchrone Versetzbewegung der beiden Bewegungsschienen (5) vorhanden sind, wobei die Versetzbewegung durch eine Bewegung des Möbelteils aus der Schließposition in eine Schließrichtung erfolgt, und wobei die Vorrichtung Justiermittel zur Vorgabe der Schließposition des bewegbaren Möbelteils relativ zum Möbelkorpus aufweist, mit denen das Möbelteil unter Beibehaltung einer geschlossenen Position entlang der mit den Führungsmitteln bereitgestellten Bewegungsrichtung verstellbar ist, **dadurch gekennzeichnet, dass** die Übertragungsmittel ein Kontaktelement und ein Gegenelement aufweisen, wobei das Kontaktelement und das Gegenelement als zusammenwirkende Elemente ausgebildet sind, wobei das Kontaktelement an der Bewegungsschiene und das Gegenelement an der Korpusschiene jeder Führungseinheit (5) vorhanden ist, wobei eine Verstellung der Schließposition des bewegbaren Möbelteils durch eine entsprechende Verstellung der Bewegungsschiene erfolgt, wobei das Kontaktelement mit der Verstellung der Bewegungsschiene mitverstellt wird, wobei die Vorrichtung ein Stellteil aufweist, das in zwei entgegengesetzte Richtungen verstellbar ist,
wobei das Stellteil an der Korpusschiene versetzbar gelagert angebracht ist, wobei das Stellteil als ein Blechteil ausgebildet ist, an dem ein mechanischer Anschlag vorhanden ist, wobei das Stellteil mit dem Gegenelement zusammenwirkt, wobei die Verstellung der Schließposition des bewegbaren Möbelteils durch eine Verstellung des mechanischen Anschlags (12) relativ zum Möbelkorpus erfolgt, wobei der Anschlag (12) die Schließposition des Möbelteils vorgibt, wobei die Justiermittel derart ausgebildet sind, dass mit der Verstellung des mechanischen Anschlags und damit der Schließposition des bewegbaren Möbelteils gekoppelt ein Einstellen der Position des Gegenelements erfolgt, sodass mit dem Einstellen der Position des Gegenelements die Funktion der Übertragungsmittel unverändert erhalten bleibt.

2. Führungsmittel nach dem Anspruch 1, **dadurch gekennzeichnet, dass** die Justiermittel ausgebildet sind, dass die Einstellung der Position der Übertragungsmittel und die Verstellung der Schließposition des bewegbaren Möbelteils relativ zum Möbelkorpus im gleichen Maß und/oder in gleicher Richtung erfolgt.

3. Führungsmittel nach einem der vorhergehenden Ansprüche, **dadurch gekennzeichnet, dass** die Justiermittel ausgebildet sind, dass die Einstellung der Position der Übertragungsmittel und die Verstellung der Schließposition des bewegbaren Möbelteils relativ zum Möbelkorpus mit einer Übersetzung oder mit einer Untersetzung erfolgt.

4. Führungsmittel nach einem der vorhergehenden Ansprüche, **dadurch gekennzeichnet, dass** ein Klinkenteil (9) vorhanden ist, mit dem in der Schließposition des Möbelteils ein an der Bewegungsschiene (5) vorhandenes Fangelement (10) zusammenwirkt, wobei das Klinkenteil (9) unter Wirkung eines Einzugkraftspeichers (8) der Vorrichtung steht.

5. Führungsmittel nach einem der vorhergehenden Ansprüche, **dadurch gekennzeichnet, dass** ein Freistellabschnitt (13) vorhanden ist, welcher in der Schließposition des Möbelteils eine Ausweichbewegung für ein Gegenelement ermöglicht, sodass die Schließposition des Möbelteils aufhebbar ist, wobei der Freistellabschnitt (13) mit der Verstellung der Schließposition des bewegbaren Möbelteils mitverstellbar ist.

6. Führungsmittel nach einem der vorhergehenden Ansprüche, **dadurch gekennzeichnet, dass** die Justiermittel eine Drehverstellung (25, 28) umfassen, wobei die Drehverstellung (25, 28) ein Schneckengewinde umfasst, welches um einen positionsfesten Drehpunkt drehbar ist, wobei das Schneckengewinde mit einem Gegenabschnitt am Stellteil kämmt, wodurch der mechanische Anschlag verstellbar ist.

7. Führungsmittel nach einem der vorhergehenden Ansprüche, **dadurch gekennzeichnet, dass** die Vorrichtung für eine lösbare werkzeuglose Anbringung an der Führungseinheit ausgebildet ist.

8. Führungsmittel nach einem der vorhergehenden Ansprüche, **dadurch gekennzeichnet, dass** die Übertragungsmittel mit dem Stellteil und dem Freistellabschnitt (13) derart gekoppelt sind, dass bei einer Verstellung der Schließposition des bewegbaren Möbelteils eine gemeinsame Verstellung erfolgt.

9. Führungsmittel nach einem der vorhergehenden Ansprüche **dadurch gekennzeichnet, dass** die Ausstoßanordnung und die Einzuganordnung in Verschieberichtung der Bewegungsschiene (5) relativ zur Korpusschiene (3) betrachtet hintereinander und positionsfest an einer Führungseinheit (2) vorhanden sind.

10. Möbel mit Führungsmittel nach einem der vorangegangenen Ansprüche und einem Möbelteil, das an einem Möbelkorpus über die Führungsmittel bewegbar aufgenommen ist.

## Claims

1. Guide means for guiding a movement of a furniture part which is accommodated on a basic furniture structure such that it can be moved via the guide means, so that, during normal operation, the furniture part can be moved relative to the basic furniture structure via a movement path such that, irrespective of the position along the movement path, a useful volume in the furniture part and/or the basic furniture structure is accessible or in a closed position of the furniture part, at a standstill relative to the basic furniture structure, the useful volume is concealed, wherein the guide means comprise two spaced-apart and equivalently acting guide units (2), wherein each guide unit (2) has a movement rail (5), which can be assigned to the furniture part, and a basic-structure rail (3), which can be assigned to the basic furniture structure, wherein the movement rail (5) and the basic-structure rail (3) of each guide unit (2) can be displaced in relation to one another, wherein each guide unit has an apparatus with transmission means, wherein the apparatus has a pushing-out arrangement for pushing the furniture part out of the closed position in an opening direction and also a retracting arrangement (7) for retracting the furniture part into the closed position, wherein, in the installed state of the furniture part, for the purpose of cancelling the closed position of the furniture part, the transmission means are present for a synchronous offsetting movement of the two movement rails (5), wherein the offsetting movement is achieved by the furniture part moving out of the closed position in a closing direction, and wherein the apparatus has adjusting means which are intended for predefining the closed position of the movable furniture part relative to the basic furniture structure and by way of which the furniture part can be adjusted, with a closed position being maintained, along the movement direction provided by the guide means, **characterized in that** the transmission means have a contact element and a mating element, wherein the contact element and the mating element are designed in the form of interacting elements, wherein the contact element is present on the movement rail, and the mating element is present on the basic-structure rail, of each guide unit (5), wherein the closed position of the movable furniture part is adjusted by a corresponding adjustment of the movement rail, wherein the contact element is adjusted along with the adjustment of the movement rail, wherein the apparatus has a positioning part, which can be adjusted in two opposite directions, wherein the positioning part is fitted on the basic-structure rail such that it can be offset, wherein the positioning part is designed in the form of a sheet-metal part on which a mechanical stop is present, wherein the positioning part interacts with the mating element, wherein the closed position of the movable furniture part is adjusted by the mechanical stop (12) being adjusted relative to the basic furniture structure, wherein the stop (12) predefines the closed position of the furniture part, wherein the adjusting means are designed such that, coupled to the adjustment of the mechanical stop and therefore of the closed position of the movable furniture part, setting of the position of the mating element takes place, so that the function of the transmission means remains unchanged as the position of the mating element is set.

2. Guide means according to Claim 1, **characterized in that** the adjusting means are designed such that the setting of the position of the transmission means and the adjustment of the closed position of the movable furniture part relative to the basic furniture structure take place to the same extent and/or in the same direction.

3. Guide means according to either of the preceding claims, **characterized in that** the adjusting means are designed such that the setting of the position of the transmission means and the adjustment of the closed position of the movable furniture part relative to the basic furniture structure take place with a step-up transmission ratio or with a step-down transmission ratio.

4. Guide means according to one of the preceding claims, **characterized by** the presence of a detent part (9), with which, in the closed position of the furniture part, a catch element (10) which is present on the movement rail (5) interacts, wherein the detent part (9) is subjected to the action of a retracting-energy store (8) of the apparatus.

5. Guide means according to one of the preceding claims, **characterized by** the presence of a release portion (13), which, in the closed position of the furniture part, provides for yielding movement for a mating element, so that the closed position of the furniture part can be cancelled, wherein the release portion (13) can be adjusted along with the adjustment of the closed position of the movable furniture part.

6. Guide means according to one of the preceding claims, **characterized in that** the adjusting means comprise a rotary adjuster (25, 28), wherein the rotary adjuster (25, 28) comprises a worm thread which can be rotated about a fixed-position point of rotation, wherein the worm thread meshes with a mating portion on the positioning part, as a result of which the mechanical stop can be adjusted.

7. Guide means according to one of the preceding claims, **characterized in that** the apparatus is designed for detachable tool-free fitting on the guide unit.

8. Guide means according to one of the preceding claims, **characterized in that** the transmission means are coupled to the positioning part and the release portion (13) such that, when the closed position of the movable furniture part is adjusted, joint adjustment takes place.

9. Guide means according to one of the preceding claims, **characterized in that**, as seen in the displacement direction of the movement rail (5) relative to the basic-structure rail (3), the pushing-out arrangement and the retracting arrangement are present one behind the other and in a fixed position on a guide unit (2).

10. Piece of furniture having guide means according to one of the preceding claims and having a furniture part which is accommodated on a basic furniture structure such that it can be moved via the guide means.

## Revendications

1. Moyens de guidage destinés à guider le mouvement d'une partie de meuble qui est reçue de manière mobile sur un corps de meuble par le biais de moyens de guidage de sorte que la partie de meuble puisse être déplacée par rapport au corps de meuble sur une trajectoire de déplacement en fonctionnement régulier de manière à ce qu'un volume utile au niveau de la partie de meuble et/ou du corps de meuble soit accessible en fonction de la position le long de la trajectoire de déplacement ou que le volume utile soit masqué lorsque la partie de meuble est dans une position de fermeture fixe par rapport au corps de meuble, les moyens de guidage comprenant deux unités de guidage (2) distantes l'une de l'autre et agissant de la même manière, chaque unité de guidage (2) comportant un rail de déplacement (5) pouvant être associé à la partie de meuble et un rail de corps (3) pouvant être associé au corps de meuble, le rail de déplacement (5) et le rail de corps (3) de chaque unité de guidage (2) pouvant coulisser l'un par rapport à l'autre, chaque unité de guidage comportant un dispositif pourvu de moyens de transmission, le dispositif comportant un ensemble de chasse destiné à chasser la partie de meuble de la position de fermeture dans une direction d'ouverture et un ensemble de rentrage (7) destiné à rentrer la partie de meuble dans la position de fermeture, les moyens de transmission d'un mouvement de décalage synchrone des deux rails de déplacement (5) étant prévus, lorsque le meuble est monté, pour libérer la position de fermeture du meuble, le mouvement de décalage étant effectué par un mouvement de la partie de meuble de la position de fermeture dans une direction de fermeture, et le dispositif comportant des moyens de réglage qui sont destinés à spécifier la position de fermeture de la partie de meuble mobile par rapport au corps de meuble et qui permettent de régler la partie de meuble tout en maintenant une position fermée le long de la direction de déplacement fournie par les moyens de guidage, **caractérisés en ce que** les moyens de transmission comportent un élément de contact et un élément homologue, l'élément de contact et l'élément homologue étant conçus comme des éléments coopérants, l'élément de contact étant prévu sur le rail de déplacement et l'élément homologue étant prévu sur le rail de corps de chaque unité de guidage (5), un réglage de la position de fermeture de la partie mobile du meuble étant effectué par un réglage correspondant du rail de déplacement, l'élément de contact étant réglé conjointement avec le réglage du rail de déplacement, le dispositif comportant un organe de commande qui peut être réglé dans deux directions opposées, l'organe de commande étant fixé au rail de corps de manière à pouvoir être décalé, l'organe de commande étant conçu comme une pièce en tôle sur laquelle est prévue une butée mécanique, l'organe de commande coopérant avec l'élément homologue, le réglage de la position de fermeture de la partie de meuble mobile étant effectué par réglage de la butée mécanique (12) par rapport au corps de meuble, la butée (12) spécifiant la position de fermeture de la partie de meuble, les moyens de réglage étant conçus de manière à ce qu'un réglage de la position de l'élément homologue soit effectué conjointement avec le réglage de la butée mécanique et donc de la position de fermeture de la partie de meuble mobile de sorte que la fonction des moyens de transmission reste inchangée lorsque la position de l'élément est réglée.

2. Moyens de guidage selon la revendication 1, **caractérisés en ce que** les moyens de réglage sont conçus de sorte que le réglage de la position des moyens de transmission et le réglage de la position de fermeture de la partie de meuble mobile soient effectués par rapport au corps de meuble dans la même mesure et/ou dans la même direction.

3. Moyens de guidage selon l'une des revendications précédentes, **caractérisés en ce que** les moyens de réglage sont conçus de sorte que le réglage de la position des moyens de transmission et le réglage de la position de fermeture de la partie de meuble mobile soient effectués par rapport au corps de meuble avec une multiplication ou une démultiplication.

4. Moyens de guidage selon l'une des revendications précédentes, **caractérisés en ce qu'**une partie formant cliquet (9) est prévue avec laquelle coopère un élément de capture (10), prévu sur le rail de déplacement (5), dans la position de fermeture de la partie de meuble, la partie formant cliquet (9) étant soumise à l'action d'un accumulateur de force de rentrage (8) du dispositif.

5. Moyens de guidage selon l'une des revendications précédentes, **caractérisés en ce qu'**une portion de libération (13) est prévue qui, dans la position de fermeture de la partie de meuble, permet à un élément homologue d'effectuer un mouvement d'évitement de façon à pouvoir supprimer la position de fermeture de la partie de meuble, la portion de libération (13) pouvant être réglée conjointement avec le réglage de la position de fermeture de la partie de meuble mobile.

6. Moyens de guidage selon l'une des revendications précédentes, **caractérisés en ce que** les moyens de réglage comprennent un moyen de réglage rotatif (25, 28), le moyen de réglage rotatif (25, 28) comprenant un filetage qui peut tourner autour d'un point de rotation fixe, le filetage s'engrenant avec une portion homologue sur l'organe de commande, ce qui permet de régler la butée mécanique.

7. Moyens de guidage selon l'une des revendications précédentes, **caractérisés en ce que** le dispositif est conçu pour être fixé de manière amovible sans outil à l'unité de guidage.

8. Moyens de guidage selon l'une des revendications précédentes, **caractérisés en ce que** les moyens de transmission sont accouplés à l'organe de commande et à la portion de libération (13) de manière à effectuer un réglage commun lors du réglage de la position de fermeture de la partie de meuble mobile.

9. Moyens de guidage selon l'une des revendications précédentes, **caractérisés en ce que** l'ensemble de chasse et l'ensemble de rentrage sont prévus l'un derrière l'autre et en position fixe sur une unité de guidage (2), par référence à la direction de coulissement du rail de déplacement (5) par rapport au rail de corps (3).

10. Meuble comprenant des moyens de guidage selon l'une des revendications précédentes et une partie de meuble qui est reçue de manière mobile sur un corps de meuble par le biais des moyens de guidage.
